# EUROPÄISCHE PATENTSCHRIFT

(11) **EP 0 586 672 B1**
(45) Veröffentlichungstag und Bekanntmachung des Hinweises auf die Patenterteilung: **16.07.1997**
(21) Anmeldenummer: 93907847.3
(22) Anmeldetag: 29.03.1993
(51) Int. Cl.: A47C 3/02, A47C 9/00

(54) **AKTIVDYNAMISCHE SITZVORRICHTUNG**
ACTIVE DYNAMIC SEAT
SIEGE DYNAMICO-ACTIF

(30) Priorität: 27.03.1992 DE 4210135
(43) Veröffentlichungstag der Anmeldung: 16.03.1994
(73) Patentinhaber: GLÖCKL, Josef, 85551 Kirchheim (DE)
(72) Erfinder: GLÖCKL, Josef, 85551 Kirchheim (DE)
(74) Vertreter: Sperling, Rüdiger, Dipl.-Ing.
(86) Internationale Anmeldenummer: EP9300757
(87) Internationale Veröffentlichungsnummer: WO9319645

(56) Entgegenhaltungen:
- DE-A- 2 642 112
- DE-U- 7 311 140
- FR-A- 2 460 649
- US-A- 2 048 148

## Beschreibung

Die Erfindung betrifft eine aktivdynamische Sitzvorrichtung mit den Merkmalen des Oberbegriffs des Patentanspruchs 1.

Herkömmliche Sitzmöbel sind in den meisten Fällen so konzipiert, daß der Körper, insbesondere der Rücken, durch entsprechend gestaltete Sitzflächen und Lehnen in einer anatomisch möglichst günstigen Lage unterstützt wird. Obwohl derartige Sitzmöbel häufig als bequem empfunden werden, weisen diese den entscheidenden Nachteil auf, daß der Körper auf derartigen Sitzmöbeln lediglich passiv sitzt, d.h. die Rückenmuskeln werden kaum beansprucht und die Bandscheiben werden lediglich statisch "auf Druck" belastet. Dadurch führt der längere Gebrauch derartiger Sitzvorrichtungen zu einer Degeneration der Rückenmuskeln und zu einer Abnutzung der Bandscheiben. Gesundheitliche Schäden und Schmerzen im Rücken- und Hüftbereich (z.B. Ischias) sind die häufige Folge derartig statischen und passiven Sitzens.

Aus diesem Grund wurden Sitzvorrichtungen entwickelt, die ein sogenanntes aktives dynamisches Sitzen ermöglichen, bei dem die Rückenmuskulatur und die Bandscheiben stets leicht in Aktion sind. Diese aktive dynamische Sitzhaltung wird in praktisch allen Fällen dadurch erreicht, daß der eigentliche Sitz der Sitzvorrichtung in einer labilen Lage gehalten ist und ggf. zusätzlich in vertikaler Richtung federt.

Eine derartige, aktivdynamische Sitzvorrichtung ist beispielsweise in der DE 73 11 140 beschrieben. Diese Sitzvorrichtung besteht im wesentlichen aus einem Sitzteil, welches über ein erstes Kippgelenk mit einem Stützschaft verbunden ist, welcher seinerseits mittels eines zweiten Kippgelenkes am Fußteil der Sitzvorrichtung angelenkt ist. Dabei besteht jedes Kippgelenk vorzugsweise aus einer jeweils am Ende des Stützschaftes ausgebildeten Kalotte, welche in einem Hohlzylinder geführt und von einer in dem Hohlzylinder angeordneten Schraubenfeder beaufschlagt ist.

Durch die ebene Ausbildung der Unterseite der Kalotte liegt diese im unbelasteten Zustand am Boden bzw. am Deckel des Hohlzylinders an, so daß ohne Belastung eine einwandfreie Ausrichtung von Fußteil, Stützschaft und Sitz gegeben ist. Bei Belastung dieser Sitzvorrichtung erfolgt ein Zusammendrücken der beiden Schraubenfedern der Kippgelenke, wobei die beiden Kalotten in die beiden Hohlzylinder hineingedrückt werden. Die Kippbewegung dieser beiden Gelenke wird dadurch erreicht, daß die Bohrung im Deckel des unteren bzw. im Boden des oberen Hohlzylinders geringfügig größer ist als der Außendurchmesser des Stützschaftes.

Hierdurch ergibt sich jedoch der Nachteil, daß der maximal mögliche Kippwinkel jedes Kippgelenks im belasteten Zustand vom Abstand der ebenen Seite der Kalotte vom Boden bzw. Deckel des Hohlzylinders und damit vom Gewicht der Person abhängig ist, die diese Sitzvorrichtung gerade benutzt. Darüber hinaus ist es extrem schwierig, das Gleichgewicht auf dieser Sitzvorrichtung zu halten, so daß zumindest für ungeübte Benutzer die Möglichkeit gegeben sein muß, zumindest eines der Kippgelenke zu blockieren. Dies resultiert aus der Tatsache, daß bei Auslenkung des Kippgelenks am Fußteil der Sitzvorrichtung in eine bestimmte Richtung in bevorzugter Weise eine Auslenkung des oberen Kippgelenks in der gleichen Richtung erfolgt.

Der Erfindung liegt daher die Aufgabe zugrunde, eine aktivdynamische Sitzvorrichtung zu schaffen, die einerseits eine in ausreichendem Maße aktive Sitzposition gewährleistet und andererseits die gefahrlose Benutzung der Sitzvorrichtung auch ohne längere Trainingsphase bzw. Gewöhnungsphase ermöglicht.

Darüber hinaus liegt der Erfindung die Aufgabe zugrunde, eine aktivdynamische Sitzvorrichtung zu schaffen, die auf einfache Weise und kostengünstig herstellbar ist.

Die Erfindung löst diese Aufgabe mit den kennzeichnenden Merkmalen des Patentanspruchs 1.

Die feste Verbindung des Sitzteils der erfindungsgemäßen Sitzvorrichtung mit dem Zwischenstück und die in jede Richtung auslenkbare Verbindung des Zwischenstücks mit dem Fußteil gewährleistet einerseits das aktivdynamische Sitzen. Andererseits ist durch die Verwendung eines einzigen Kippgelenks in Verbindung mit einer Vorrichtung zur Rückstellung des Zwischenstücks und des Sitzteils in die neutrale Lage sichergestellt, daß die Sitzvorrichtung auch von praktisch ungeübten Personen ohne lange Eingewöhnungszeit verwendet werden kann, da das Gleichgewicht der erfindungsgemäßen Sitzvorrichtung nicht in den hohen Maße labil ist, wie bei bisher bekannten aktivdynamischen Sitzvorrichtungen.

Durch die Verwendung eines speziellen Kippgelenks, welches neben dem Kippen des Zwischenstücks bzw. des Sitzteils gleichzeitig das vertikale Verschieben des Zwischenstücks relativ zum Fußteil ermöglicht, kann das Rückstellen in die neutrale Lage und die vertikale Federung der erfindungsgemäßen Sitzvorrichtung mittels einer einzigen Vorrichtung erfolgen.

Nach einer bevorzugten Ausführungsform der Erfindung ist das Kippgelenk als Kugellager oder doppelt-kardanisches Lager ausgebildet.

Nach einer weiteren Ausführungsform der Erfindung ist die Rückstellvorrichtung als elastische Membran ausgebildet, welche zum einen unterhalb des Lagerpunktes mit dem Zwischenstück und zum anderen mit dem Fußteil verbunden ist. Darüber hinaus kann diese Membran zur Einstellung eines gewünschten Elastizitätsverhaltens Aussparungen aufweisen.

Nach einer weiteren Ausführungsform der Erfindung können die Rückstellvorrichtungen vorgespannt sein, wobei gleichzeitig ein Anschlag für die vertikale Aufwärtsbewegung des Zwischenstücks vorgesehen ist.

Weitere Ausführungsformen der Erfindung ergeben sich aus den Unteransprüchen.

Die Erfindung wird nachfolgend anhand in der Zeichnung dargestellter Ausführungsbeispiele näher erläutert. In der Zeichnung zeigen:
- Fig. 1: ein erstes Ausführungsbeispiel der erfindungsgemäßen Sitzvorrichtung;
- Fig. 2: ein zweites Ausführungsbeispiel der erfindungsgemäßen Sitzvorrichtung.

Das in Fig. 1 dargestellte Ausführungsbeispiel der erfindungsgemäßen Sitzvorrichtung besteht aus einem Fußteil 1, einem Zwischenstück 2 sowie einem Sitzteil 3.

Das Fußteil 1 besteht im wesentlichen aus einem Basisteil 4 in Form eines Hohlkegelabschnitts. Das Basisteil 4 ist doppelwandig und somit innen hohl ausgebildet. Die oberen Enden der Innen- und Außenwandungen des Hohlkegelabschnitts sind einstückig mit einem Rahmenteil 5 verbunden. Ausgehend von dem Rahmenteil 5 erstrecken sich mehrere Arme 6 radial nach innen.

An den inneren Enden dieser Arme 6 ist jeweils eine Kugel oder Rolle 7 in einem in entsprechender Weise ausgebildeten Käfig 8 drehbar gehalten. Die Drehung muß dabei zumindest um eine Achse möglich sein, welche parallel zur horizontalen Tangente im Berührungspunkt der Kugel oder Rolle 7 mit dem Zwischenstück 2 liegt.

Auf diese Weise wird das Zwischenstück 2 in seinem mittleren, zylindrischen Bereich in vertikaler Richtung verschiebbar und in jeder seitlichen Richtung kippbar im Fußteil 1 gelagert. Damit im Bereich des Lagers bei einer Kippbewegung keine Klemmwirkung oder Verspannung bzw. erhöhte Reibungskräfte auftreten, sind die Kugeln oder Rollen 7 in den entsprechenden Käfigen 8 vorzugsweise in radialer Richtung federnd gelagert. Der erforderliche Federweg für die Kugeln oder Rollen 7 ist allerdings verhältnismäßig gering, da bei derartigen Sitzvorrichtungen die maximalen Kippwinkel im Bereich von ca. 10° bis 20° liegen.

An seinem oberen Ende ist das zylindrische Zwischenstück 2 mit einer beispielsweise kreisförmig ausgebildeten Platte 9 des Sitzteils 3 fest verbunden, auf welcher ein Sitzkissen 10 angeordnet ist. Das Sitzkissen 10 kann beispielsweise aus mit Stoff bezogenem Schaumstoffmaterial bestehen und ggf. fest oder lösbar mit der Platte 12 verbunden sein. Zur Förderung einer anatomisch günstigen Sitzhaltung kann das Sitzkissen 10 konvex, konkav, eben oder keilförmig ausgebildet sein. Bei einer keilförmigen Ausbildung sollte sich dabei das höhere Ende des Keils im Rücken der sitzenden Person befinden.

Weiterhin kann das Sitzkissen in einer bevorzugten Ausführungsform einen formstabilen Kern aufweisen, um die zur Verbesserung der Sitzhaltung gewünschte Form auch unter Belastung im wesentlichen aufrechtzuerhalten.

Im Bereich des unteren Endes des Zwischenstücks 2 greifen mehrere Rückstellvorrichtungen 11 an, welche sowohl zur Rückstellung der Kippbewegung als auch zur Rückstellung der vertikalen Bewegung des Zwischenstücks 2 dienen. Die Rückstellvorrichtungen 11 bestehen dabei aus am Umfang des Zwischenstücks 2 befestigten, flexiblen Zugelementen 12, welche durch entsprechende Öffnungen in der Innenwandung des Basisteils 4 in den Innenraum des Basisteils geführt sind. Im Inneren des Basisteils 4 werden die Zugelemente 12 mittels Umlenkelementen 13, welche beispielsweise als Rollen ausgebildet sind, so umgelenkt, daß sie im wesentlichen parallel zur Innen- bzw. Außenwandung des Basisteils 4 verlaufen. Die Enden der Zugelemente 12 sind mit jeweils ebenfalls im Inneren des Basisteils 4 angeordneten Schraubenfedern 14 verbunden. Die Schraubenfedern 14 sind dabei auch bei unbelastetem Sitzteil 3 mit der Gewichtskraft des Sitzteils 3 und des Zwischenstücks 2 vorgespannt.

Darüber hinaus können die Schraubenfedern mit einer zusätzlichen Vorspannung beaufschlagt sein, um höhere Rückstellkräfte sowohl für die Kippbewegung als auch für die vertikale Bewegung des Zwischenstücks 2 zu erzeugen. In diesem Fall muß jedoch die Aufwärtsbewegung des Zwischenstücks 2 begrenzt werden, um die gewünschte Vorspannung bei fehlender Belastung des Sitzteils 3 bzw. des Zwischenstücks 2 aufrechtzuerhalten.

Zu diesem Zweck ist am Zwischenstück 2 unterhalb des Lagerpunktes ein Anschlagring 15 angeordnet, welcher mit den Kugeln oder Rollen 7, den Käfigen 8 oder den Armen 6 zusammenwirkt und somit die Vertikalbewegung des Zwischenstücks 2 nach oben begrenzt.

Bei der bevorzugten Ausführungsform der Erfindung ist der Anschlagring 15 verschiebbar und feststellbar auf dem Zwischenstück 2 ausgebildet, um die Einstellung der Vorspannung der Rückstellvorrichtungen 11 auf einen vorbestimmten Wert zu ermöglichen. Zur Fixierung der Position des Anschlagrings 15 auf dem Zwischenstück 2 kann der Anschlagring Feststellschrauben 16 aufweisen, welche direkt auf das Zwischenstück 2 wirken oder als Klemmring mit entsprechenden Vorrichtungen zum Lösen und Klemmen ausgebildet sein.

Gleichzeitig wird durch den Anschlagring 15 das Abheben des Zwischenstücks 2 bzw. des Sitzteils 3 von der übrigen Sitzvorrichtung verhindert.

Selbstverständlich kann das Fußteil 1 auch jede andere beliebige Form annehmen, welche die Standfestigkeit der Sitzvorrichtung gewährleistet und die Lagerung des Zwischenstücks 2 in der vorstehend beschriebenen Weise ermöglicht. Beispielsweise kann das Fußteil mehrere, sternförmig angeordnete Füße aufweisen, welche zum Zwischenstück hin hochgezogen sind und an deren oberem Ende das Lager für das Zwischenstück 2 ausgebildet ist.

Darüber hinaus können am Fußteil 1 in bekannter Weise mehrere Rollen angeordnet sein, um das leichtere Verschieben der Sitzvorrichtung zu ermöglichen.

In einer anderen Ausführungsform kann das Fußteil 1 eine leicht konvex nach unten gewölbte Auflagefläche aufweisen, welche ebenfalls das Verschieben der Sitzvorrichtung durch die geringere Auflagefläche erleichtert. Zudem hat sich gezeigt, daß sich eine derartige, sehr geringe Wölbung der Auflagefläche - bei einem Durchmesser des Fußteils von ca. 50 cm - 60 cm sollte der Randbereich des Fußteils einen Abstand von ca. 0,5 cm - 1 cm von einer ebenen Auflagefläche aufweisen - positiv auf das gewünschte Sitzverhalten auswirkt.

Die Funktionsweise des in Fig. 2 dargestellten Ausführungsbeispiels der Erfindung entspricht im wesentlichen der des vorstehend beschriebenen Ausführungsbeispiels. Unterschiede bestehen jedoch zum einen in der Ausbildung der Lagerung des Zwischenstücks 2 im Fußteil 1 und zum anderen in der Ausbildung der Rückstellvorrichtungen 11.

Die Lagerung des Zwischenstücks 2 im Fußteil 1 erfolgt mittels eines Lagerteils 20, welches die Form einer Kugel oder eines Kugelrumpfes, d. h. die Form einer oben und unten in horizontalen Ebenen abgeschnittenen Kugel, aufweist. Der Durchmesser der Kugel ist dabei größer zu wählen als der Durchmesser des Zwischenstücks 2. Die Kugel bzw. der Kugelrumpf weist eine Bohrung auf, deren Durchmesser im wesentlichen dem Außendurchmesser des Zwischenstücks 2 entspricht, so daß das Lagerteil 20 auf das Zwischenstück 2 aufgeschoben werden kann und auf diesem im wesentlichen spielfrei geführt ist. Weist das Lagerteil 20 die Form eines Kugelrumpfes auf, so ist die Bohrung vorzugsweise zentrisch mit der Rotationsachse des Lagerteils anzuordnen.

Das Lagerteil 20 wirkt mit einem Lagerteil 21 zusammen, welches in einer horizontalen Ebene von den Armen 6 gehalten ist. Zur Erleichterung der Montage des Lagers kann der Lagerring 21 zweiteilig ausgebildet und lösbar mit den Armen 6 verbunden sein.

Somit ermöglicht auch das auf diese Weise gebildete Lager einerseits die Kippbewegung des Zwischenstücks 2 und andererseits das vertikale Verschieben des Zwischenstücks 2 relativ zum Fußteil 1.

Selbstverständlich kann die Lagerung des Zwischenstücks 2 im Fußteil 1 auch mittels jedes anderen Lagers erfolgen, welches sowohl die Kippbewegung als auch ein vertikales Verschieben des Zwischenstücks 2 zuläßt, wie z. B. mittels eines doppelt-kardanisch im Fußteil gelagerten Teils, welches das Zwischenstück 2 in einer Bohrung vertikal verschiebbar aufnimmt.

Die Rückstellvorrichtung 11 besteht bei der in Fig. 2 dargestellten Ausführungform der Erfindung aus einer im wesentlichen kreisförmigen elastischen Membrane 22, welche zum einen im Bereich ihres Mittelpunkts mit dem unteren Bereich des Zwischenstücks 2 verbunden und zum anderen mittels geeignet ausgebildeter Haltevorrichtungen im Inneren des Basisteils 4 gehalten ist.

Die Haltevorrichtung kann, wie in Fig. 2 dargestellt, beispielsweise aus einem Ring 23 bestehen, welcher in horizontaler Lage in einer vorbestimmten Höhe über dem Boden des Basisteils 4 mit der inneren Seitenwandung des Basisteils 4 einstückig verbunden ist. Der Durchmesser der ungedehnten elastischen Membrane 22 ist dabei vorzugsweise so gewählt, daß dieser geringfügig größer ist als der Innendurchmesser des Rings 23. In diesem Fall kann auf einfache Weise der äußere Randbereich der Membrane 22, welcher im ungedehnten Zustand auf dem Ring 23 aufliegt, falls sich der Befestigungspunkt der Membrane 22 mit dem Zwischenstück 2 im wesentlichen in der Ebene des Rings 23 befindet, mittels eines weiteren Klemmrings 24 befestigt werden. Die Klemmung der Membrane 22 zwischen den Ringen 23 und 24 kann beispielsweise mittels mehrerer über den Umfang der Ringe verteilter Klemmschrauben bewirkt werden.

Die elastische Membrane 22 kann beispielsweise aus Gummi oder Silikon bestehen und mit einer oder mehreren Aussparungen versehen sein, um das erwünschte Elastizitätsverhalten zu erreichen.

Im Extremfall kann die "Membrane" auch aus elastischen Bändern bestehen, deren Enden in der vorstehend beschriebenen Weise mit der Innenwandung des Basisteils 4 verbunden sind.

Die Dimensionierung der Rückstellvorrichtungen muß derart erfolgen, daß einerseits eine sichere Rückstellung des unbelasteten Sitzteils bzw. Zwischenstücks in die neutrale Lage erfolgt und andererseits die gewünschte Charakteristik des labilen Gleichgewichts und damit die gewünschte Charakteristik der aktivdynamischen Sitzposition erreicht wird.

Darüber hinaus sollte entweder die Charakteristik der Rückstellvorrichtungen so abgestimmt sein, daß bei üblichen Belastungen die Kippbewegung auf einen bestimmten maximalen Winkel begrenzt ist oder es ist eigens hierfür eine Begrenzungsvorrichtung vorzusehen. Diese kann beispielsweise aus einem kreisförmigen, zentrisch zur vertikalen Achse des unbelasteten Zwischenstücks 2 angeordneten Anschlag auf dem Boden des Basisteils 4 bestehen, welcher die Auslenkung des unteren Bereichs des Zwischenstücks auf einen vorbestimmten Wert begrenzt.

## Patentansprüche

1. Aktivdynamische Sitzvorrichtung, bestehend aus einem Fußteil (1), einem mit dem Fußteil (1) verbundenen starren Zwischenstück (2), welches in das Fußteil (1) hineinragt und einem mit dem Zwischenstück (2) verbundenen Sitzteil (3), wobei das Zwischenstück (2) in jede Richtung kippbar mit dem Fußteil (1) verbunden ist und mindestens eine am unteren Ende des Zwischenstücks (2) angreifende Rückstellvorrichtung (11) vorgesehen ist, die eine Rückstellung der Kippbewegung und gleichzeitig eine Rückstellung der Vertikalbewegung des Zwischenstücks (2) bewirkt, **dadurch gekennzeichnet,** daß das Sitzteil (3) mit dem Zwischenstück (2) starr verbunden ist und in seinem mittleren Bereich in jede Richtung kippbar und vertikal verschiebbar mit Armen (6) des Fußteils (1) verbunden ist.

2. Sitzvorrichtung nach Anspruch 1, dadurch **gekennzeichnet,** daß das Zwischenstück (2) mittels eines Kugelgelenks im Fußteil (1) gelagert ist, wobei das Kugelgelenk durch ein auf dem Zwischenstück (2) vertikal verschiebbar angeordnetes kugelförmiges Lagerteil (20) und einen an den Armen (6) des Fußteils (1) angeordneten hohlkugelförmigen Lagerring (21) gebildet ist.

3. Sitzvorrichtung nach Anspruch 1, dadurch **gekennzeichnet,** daß das Zwischenstück (2) ein zylindrisch ausgebildetes Teilstück aufweist und in diesem Bereich mittels eines Kugel- oder Rollenlagers im Fußteil (1) gelagert ist, wobei das Kugel- oder Rollenlager durch mehrere, entlang einer Kreislinie in einer horizontalen Ebene in den Armen (6) des Fußteils (1) drehbar gehaltenen Kugeln oder Rollen gebildet ist.

4. Sitzvorrichtung nach Anspruch 1, dadurch **gekennzeichnet,** daß das Zwischenstück im Fußteil doppeltkardanisch gelagert ist.

5. Sitzvorrichtung nach einem der Ansprüche 1 bis 4, dadurch **gekennzeichnet,** daß die Rückstellvorrichtungen (11) teilweise innerhalb des Basisteils (4) des Fußteils (1) angeordnet sind.

6. Sitzvorrichtung nach einem der Ansprüche 1 bis 5, dadurch **gekennzeichnet,** daß die Rückstellvorrichtungen (11) aus elastischen Bändern oder Schraubenfedern oder einer Kombination eines dieser Elemente mit einem nicht-elastischen Element bestehen.

7. Sitzvorrichtung nach einem der Ansprüche 1 bis 4, dadurch **gekennzeichnet,** daß eine einzige Rückstellvorrichtung (11) vorhanden ist, welche durch eine im Fußteil (1) befestigte elastische Membran (22) gebildet ist.

8. Sitzvorrichtung nach Anspruch 7, dadurch **gekennzeichnet,** daß die elastische Membran (22) zum Erreichen eines erwünschten Elastizitätsverhaltens Aussparungen aufweist.

9. Sitzvorrichtung nach einem der Ansprüche 1 bis 8, dadurch **gekennzeichnet,** daß die Rückstellvorrichtungen (11) vorgespannt sind.

10. Sitzvorrichtung nach einem der Ansprüche 1 bis 9, dadurch **gekennzeichnet,** daß das Vorspannen der Rückstellvorrichtungen (11) mittels eines unterhalb der Arme (6) auf dem Zwischenstück (2) angeordneten Anschlages (15) erfolgt.

11. Sitzvorrichtung nach Anspruch 10, dadurch **gekennzeichnet,** daß der Anschlag (15) auf dem Zwischenstück (2) in vertikaler Richtung verschiebbar und feststellbar ausgebildet ist.

12. Sitzvorrichtung nach mindestens einem der vorstehenden Ansprüche, dadurch **gekennzeichnet,** daß das Fußteil (1) eine leicht konvex nach unten gewölbte Auflagefläche aufweist.

13. Sitzvorrichtung nach mindestens einem der vorstehenden Ansprüche, dadurch **gekennzeichnet,** daß das Sizteil (3) ein damit fest oder lösbar verbundenes Sitzkissen (10) aufweist, das eben, konvex oder keilförmig audgebildet ist.

14. Sitzvorrichtung nach mindestens einem der vorstehenden Ansprüche, dadurch **gekennzeichnet,** daß das Sitzkissen (10) einen auch unter Belastung im wesentlichen formstabilen Kern aufweist.

## Claims

1. An active dynamic seat device, consisting of a foot part (1), a rigid intermediate piece (2) connected to the foot part (1) and which projects into the foot part (1), and a seat part (3) connected to the intermediate piece (2), wherein the intermediate piece (2) is connected to the foot part (1) so as to be able to tilt in all directions and at least one restoring device (11) engaging the lower end of the intermediate piece (2) is provided and effects restoration of the tilting movement and simultaneous restoration of the vertical movement of the intermediate piece (2), characterized in that the seat part (3) is rigidly connected to the intermediate piece (2) which is connected in its middle region to arms (6) of the foot part (1) so that it can tilt in any direction and move vertically.

2. A seat device according to claim 1, characterized in that the intermediate piece (2) is mounted in the foot part (1) by means of a ball joint, where the ball joint is formed by a ball-shaped bearing part (20) vertically slidably arranged on the intermediate piece (2) and a hollow ball-shaped bearing ring (21) disposed on the arms (6) of the foot part (1).

3. A seat device according to claim 1, characterized in that the intermediate piece (2) comprises a cylindrically shaped portion and is mounted in this region by means of a ball or roller bearing in the foot part (1), wherein the ball or roller bearing is formed by a plurality of balls or rollers rotatably retained along a circular line in a horizontal plane in the arms (6) in the foot part (1).

4. A seat device according to claim 1, characterized in that the intermediate piece is mounted in the foot part by a double Cardan joint.

5. A seat device according to any of claims 1 to 4, characterized in that the restoring devices (11) are arranged partially within the base part (4) of the foot part (1).

6. A seat device according to any of claims 1 to 5, characterized in that the restoring devices (11) consist of elastic bands or helical springs or a combination of one of these elements with a non-elastic element.

7. A seat device according to any of claims 1 to 4, characterized in that there is a single restoring device (11), which is formed by an elastic membrane (22) fixed in the foot part (1).

8. A seat device according to claim 7, characterized in that the elastic membrane (22) has openings in order to achieve desired elastic properties.

9. A seat device according to any of claims 1 to 8, characterized in that the restoring devices (11) are pre-tensioned.

10. A seat device according to any of claims 1 to 9, characterized in that the pre-tensioning of the restoring devices (11) is effected by means of a stop (15) arranged on the intermediate piece (2) below the arms (6).

11. A seat device according to claim 10, characterized in that the stop (15) can slide in the vertical direction on and be fixed in place on the intermediate piece (2).

12. A seat device according to at least one of the preceding claims, characterized in that the foot part (1) has a bearing surface slightly convex downwards.

13. A seat device according to at least one of the preceding claims, characterized in that the seat part (3) has a seat cushion (10) fixedly or removably attached thereto, which is formed flat, convex or wedge-shaped.

14. A seat device according to at least one of the preceding claims, characterized in that the seat cushion (10) comprises a core which is substantially stable in shape under load.

## Revendications

1. Siège à position assise active et dynamique, constitué d'un piétement (1), d'un élément intermédiaire rigide (2) raccordé au piétement (1) et rentrant dans celui-ci, et d'une assise (3) raccordée à l'élément intermédiaire (2), siège dans lequel l'élément intermédiaire (2) est raccordé au piétement (1) de façon à pouvoir basculer dans toutes les directions, et comportant au moins un dispositif de rappel (11) relié à l'extrémité inférieure de l'élément intermédiaire (2), et qui provoque le rappel de l'élément intermédiaire (2), en position verticale, caractérisé en ce que l'assise (3) est solidaire de l'élément intermédiaire (2) lequel est tenu, dans sa zone centrale, par des bras (6) du piétement (1) de façon à pouvoir basculer dans toutes les directions et à pouvoir être déplacée verticalement.

2. Siège selon la revendication 1, caractérisé en ce que l'élément intermédiaire (2) est monté dans le piétement (1) au moyen d'une articulation sphérique, l'articulation sphérique étant formée par un élément de palier sphérique (20) disposé sur l'élément intermédiaire (2) avec une aptitude de glissement vertical, et par un anneau d'appui (21) de forme sphérique creuse, solidaire des bras (6) du piétement (1).

3. Siège selon la revendication 1, caractérisé en ce que l'élément intermédiaire (2) présente un tronçon de forme cylindrique et est disposé, dans cette zone, dans le piétement (1), grâce à un système de butée à billes ou à rouleaux, ce système de butée à billes ou à rouleaux étant formé par plusieurs billes ou rouleaux logés dans les bras (6) du piétement (1) de façon à pouvoir tourner en suivant une ligne circulaire dans un plan horizontal.

4. Siège selon la revendication 1, caractérisé en ce que l'élément intermédiaire est monté dans le piétement par double joint de cardan.

5. Siège selon l'une des revendications 1 à 4, caractérisé en ce que les dispositifs de rappel (11) sont disposés en partie à l'intérieur de l'élément de base (4) du piétement (1).

6. Siège selon l'une des revendications 1 à 5, caractérisé en ce que les dispositifs de rappel (11) sont constitués par des rubans élastiques, ou par des ressorts à boudin, ou par une combinaison de l'un de ces éléments avec un élément non élastique.

7. Siège selon l'une des revendications 1 à 4, caractérisé en ce qu'il est prévu un seul dispositif de rappel (11), constitué d'une membrane élastique (22) fixée dans le piétement (1).

8. Siège selon la revendication 7, caractérisé en ce que, pour assurer un comportement élastique voulu, la membrane élastique (22) présente des évidements.

9. Siège selon l'une des revendications 1 à 8, caractérisé en ce que les dispositifs de rappel (11) sont mis en précontrainte.

10. Siège selon l'une des revendications 1 à 9, caractérisé en ce que la mise en précontrainte des dispositifs de rappel (11) est obtenue au moyen d'une butée (15) placée, au-dessous des bras (6), sur l'élément intermédiaire (2).

11. Siège selon la revendication 10, caractérisé en ce que la butée (15) est agencée pour pouvoir glisser verticalement et être calée sur l'élément intermédiaire.

12. Siège selon au moins l'une des revendications qui précèdent, caractérisé en ce que le piétement (1) présente une surface d'appui légèrement convexe voûtée vers le bas.

13. Siège selon au moins l'une des revendications qui précèdent, caractérisé en ce que l'assise (3) présente un coussin (10) qui lui est raccordé de manière solidaire ou amovible et présente une forme plane, convexe, ou une forme de coin.

14. Siège selon au moins l'une des revendications qui précèdent, caractérisé en ce que le coussin (10) présente une âme sensiblement indéformable, même sous une charge.
